# EUROPÄISCHE PATENTSCHRIFT

(11) **EP 0 359 989 B1**
(45) Veröffentlichungstag und Bekanntmachung des Hinweises auf die Patenterteilung: **24.06.1992**
(21) Anmeldenummer: 89115014.6
(22) Anmeldetag: 14.08.1989
(51) Int. Cl.: B65D 88/12

(54) **Transporttank**
Transport tank
Citerne de transport

(30) Priorität: 31.08.1988 DE 8811024 U
(43) Veröffentlichungstag der Anmeldung: 28.03.1990
(73) Patentinhaber: Westerwälder Eisenwerk Gerhard GmbH, D-57586 Weitefeld (DE)
(72) Erfinder: Gerhard, Helmut, D-5241 Weitefeld (DE)
(74) Vertreter: Strehl Schübel-Hopf Groening & Partner

(56) Entgegenhaltungen:
- EP-A- 0 174 235
- EP-A- 0 253 116
- DE-C- 3 126 861
- GB-A- 2 024 166

## Beschreibung

Die Erfindung betrifft einen Transporttank, insbesondere einen sogenannten Wechseltank. Unter Wechseltanks werden umsetzbare, tankcontainerähnliche Transporttanks verstanden, die überwiegend im kombinierten oder multimodalen Transport von Flüssigkeiten, Schüttgut und Gasen im Straßen- und Schienenverkehr eingesetzt werden.

Ein Transporttank mit den im ersten Teil des Anspruchs 1 angegebenen Merkmalen ist aus DE-U-84 09 021 bekannt. Dort handelt es sich um einen voll stapelfähigen ISO-Tankcontainer, bei dem der bei noch älteren Bauformen vorhandene, den Tank vollständig umgebende Außenrahmen auf zwei Stirngruppen beschränkt ist, deren jede vier Eckbeschläge aufweist und über vier Sattelstücke und einen Stirnring mit dem betreffenden nach außen gewölbten Stirnboden des eigentlichen Tanks verbunden ist.

Der Erfindung liegt die Aufgabe zugrunde, einen Wechseltank zu schaffen, der einerseits ein noch geringeres Taragewicht aufweist, andererseits eine sichere Einleitung aller am Tank angreifenden Kräfte in die unteren Eckbeschläge einer Rahmenstruktur gewährleistet und gleichzeitig eine wahlweise Verriegelung an in unterschiedlichen Abständen auf dem jeweiligen Fahrzeug vorhandenen Drehschlössern oder sonstigen Arretierungselementen gestattet.

Die Lösung dieser Aufgabe ist im Anspruch 1 gekennzeichnet. Danach ist die Rahmenstruktur auf lediglich die beiden unteren Stirnbereiche des Transporttanks reduziert, wobei jeder dieser beiden Rahmenteile aus einem unteren Querholm und zwei über nur einen Teil der Tanklänge verlaufenden unteren Längsholmen besteht. Die Verbindung zwischen den Tankböden und den betreffenden Rahmenteilen erfolgt über ein Stirnringelement, das über einen Bereich von nur 90° bis 180° der unteren Tankbodenhälfte verläuft und über zwei dreieckige Sattelstücke mit dem betreffenden Querholm verbunden ist. Weiter innen sind die Längsholme an einem den zylindrischen Tank-Hauptteil umgebenden Verstärkungsring befestigt.

Diese Struktur ergibt eine auf praktisch ein Minimum an Bauteilen und Ausmaßen begrenzte Stirn- und Längssattelung, die zur Aufnahme der am Tank angreifenden Kräfte ausreicht. Gleichzeitig bieten sich an den äußeren Eckpunkten von Quer-und Längsholmen sowie an den Stellen, an denen die Längsholme mit den Verstärkungsringen verbunden sind, Befestigungspunkte für äußere und innere Eckbeschläge. Der erfindungsgemäße Transporttank weist somit insgesamt acht untere Eckbeschläge auf, deren gegenseitiger Abstand in Tanklängsrichtung entsprechend zwei unterschiedlichen, auf Fahrzeugen üblichen Verriegelungsmaßen gewählt sind. In der vorteilhaften Ausgestaltung der Erfindung nach Anspruch 8 beträgt der Abstand zwischen den äußeren Eckbeschlägen 30′ (ca. 9125 mm) und der der inneren Eckbeschläge 20′ (ca. 6058 mm).

Zusätzliche Versteifungsmaßnahmen für die Sattel- und Rahmenstrukturen sind in den Unteransprüchen 2, 3 und 5 angegeben. Die Maßnahme des Anspruchs 4 dient zur Vermeidung von Spannungsspitzen an den Enden der Stirnringelemente. In der Weiterbildung der Erfindung nach den Ansprüchen 6 und 7 werden die Längsholme gleichzeitig als Greifkanten unter weiterer Abstützung am Tank herangezogen.

Ein bevorzugtes Ausführungsbeispiel der Erfindung wird anhand der Zeichnung näher erläutert, in der
Figur 1 eine teilweise Seitenansicht und
Figur 2 eine Stirnansicht eines Transporttanks zeigt.

Gemäß der Zeichnung besteht der Tank 10 aus einem kreiszylindrischen Hauptteil 11 mit gewölbten Stirnböden 12, von denen in Figur 1 nur einer zu sehen ist. Der Hauptteil 11 ist von mehreren Verstärkungsringen 13, 14 umgeben. Figur 1 zeigt nur den rechten Teil des Tanks 10, dessen vertikale Mittelebene weiter links vom Verstärkungsring 14 liegt und daher nicht mehr in der Zeichnung erscheint.

In dem in Figur 1 gezeigten Endbereich wird der Tank 10 von einem Rahmenteil aufgenommen, der aus einem Querholm 15 und zwei Längsholmen 16 besteht. An den beiden äußeren Ecken des Querholms 15 ist an dessen Unterseite jeweils ein äußerer Eckbeschlag 17 angeschweißt.

Am Stirnboden 12 ist ein Stirnringelement 18 mit L-Profil angeordnet, dessen parallel zu Tanklängsachse 19 verlaufender Flansch 20 in dem die stärkste Krümmung aufweisenden Krempenbereich des Stirnbodens oder in dem weniger gekrümmten Bereich des innerhalb des Krempenbereichs an den Stirnboden 12 angeschweißt ist. Das Stirnringelement 18 verläuft über einen Winkel von 135° und ist zur vertikalen Längsmittelebene symmetrisch angeordnet. Die beiden Enden des Flansches 20 sind zur Vermeidung von Spannungsspitzen an die Mantelfläche von radial auf den Stirnboden 12 aufgesetzten Rohrabschnitten 21 angeschweißt, die zum weiteren Spannungsabbau nach außen einen Gehrungsschnitt aufweisen. Anstelle des genannten L-Profils kann das Stirnringelement 18 auch ein T-Profil aufweisen und mit dem Steg am Stirnboden 12 ansetzen. In jedem Fall weist das Stirnringelement einen in Radialrichtung weisenden Flansch 22 auf.

Auf den Querholm 15 sind zwei dreieckige Sattelstücke 23 aufgesetzt, wobei jeweils das senkrecht zur Tanklängsachse 19 stehende Flächenteil 24 am radialen Flansch 22 des Stirnringelements 18 anliegt. An der unteren Kante des Flächenteils 24 ist ein horizontaler Flansch 25 angekantet, der auf der oberen Fläche des Querholms 15 aufliegt. An die bezüglich des Tanks äußere schräge Kante des Flächenteils 24 ist ein Verstärkungsflansch 26 angekantet, der dreieckig oder trapezförmig mit einer langen unteren, mit dem Flansch 25 verbundenen Kante geformt ist. Die dritte innere Kante des Flächenteils 24 verläuft tangential zum Stirnboden 12 und reicht möglichst weit an diesen heran, um eine möglichst große Überschneidungsfläche zwischen dem Flächenteil 24 und dem Flansch 22 des Stirnringelements 18 zu gewinnen.

Die beschriebene Gestaltung des Stirnringelements 18 und des Sattelstücks 23 ermöglicht es, bei der Montage die beiden Rahmenteile derart anzuordnen, daß die äußeren Eckbeschläge 17 in Tanklängsrichtung den vorgeschriebenen Norm-Abstand aufweisen, daraufhin die Sattelstücke 23 so weit in Tanklängsrichtung zu verschieben, bis die Flächenteile 24 am Flansch 22 des bereits vorher an den Stirnboden 12 des Tanks 10 angeschweißten Stirnringelements 18 anstoßen, und in diesem Zustand die Sattelstücke 23 mit dem Stirnringelement 18 und dem Querholm 15 zu verschweißen oder zu verschrauben. Dadurch lassen sich bei der Fertigung der einzelnen Bauteile, insbesondere des Tanks 10 selbst, und beim Anschweißen der Stirnringelemente 18 an die Stirnböden 12 unvermeidbare Toleranzen ausgleichen.

Die dreieckige Form der Sattelstücke 23 ist nicht nur vom Gesichtspunkt der Material- und Gewichtsersparnis günstig, sondern entspricht auch der Richtung der vom Tank 10 unmittelbar in die Eckbeschläge 17 einzuleitenden Kräfte.

Zwischen den beiden dreieckigen Sattelstücken 23 kann zur weiteren Abstützung bei Bedarf ein rechteckiges Knotenblech 27 vorgesehen sein, das mit einer senkrecht stehenden Fläche am radial verlaufenden Flansch 22 des Stirnringelements 18 und mit einem an seiner unteren Seite angekanteten Flansch an die obere Fläche des Querholms 15 angeschweißt oder angeschraubt ist.

Die Längsholme 16 stoßen mit ihren inneren Enden am Verstärkungsring 14 an und sind an einer Zwischenstelle am Verstärkungsring 13 befestigt. An der Befestigungsstelle mit dem Verstärkungsring 13 ist an der Unterseite jedes Längsholms 16 ein innerer Eckbeschlag 28 angebracht.

Vorzugsweise beträgt der Abstand a zwischen dem in Figur 1 gezeigten inneren Eckbeschlag 28 und dem symmetrisch dazu am anderen Ende des Tanks 10 vorgesehenen (nicht gezeigten) inneren Eckbeschlag 20′ (ca. 6058 mm). Ferner beträgt der Abstand zwischen dem inneren Eckbeschlag 28 und dem äußeren Eckbeschlag 17 vorzugsweise 5′ (ca. 1534 mm), woraus sich zwischen dem in Figur 1 gezeigten äußeren Eckbeschlag 17 und dem auf der gleichen Tankseite symmetrisch dazu liegenden (nicht gezeigten) äußeren Eckbeschlag ein Abstand b von 30′ (ca. 9125 mm) ergibt. Diese Abstandsmaße sind deshalb zweckmäßig, weil an für ISO-Container gebauten Containerfahrzeugen Drehschlösser oder sonstige Arretierungselemente üblicherweise in einem dieser Abstände angeordnet sind. Der gezeigte Transporttank läßt sich somit sowohl mit solchen Fahrzeugen transportieren, die für 20′-Container bestimmt sind, als auch mit solchen, die für 30′-Container ausgelegt sind.

Im Bereich zwischen den beiden Verstärkungsringen 13, 14 dient der Längsholm 16 als Greifkante. In diesem Bereich setzt an den Längsholm 16 ein Blechstück 29 an, dessen an die obere Kante des Längsholms 16 angrenzendes vertikales Flächenteil 30 die Funktion der über der Greifkante geforderten Gleitfläche erfüllt. An das Flächenteil 30 ist ein radial verlaufendes Flächenteil 31 angekantet, das mit dem nach außen weisenden Steg einer an den Mantel des Tanks 10 zwischen den beiden Verstärkungsringen 13, 14 angeschweißten T-Profil-Auflageschiene 32 verbunden ist.

Wie in Figur 1 und 2 gezeigt, können die äußeren und die inneren Eckbeschläge 17, 28 bei Bedarf jeweils über schräge Konsolen 33 gegenüber dem Längsholm 16 und dem Querholm 15 zusätzlich abgestützt sein. Die Quer- und Längsholme können aus geschlossenem Vierkantrohr, stehendem I-Träger oder nach innen oder außen offenem, hochkant stehenden U-Profil in warmgewalzter Normalausführung gefertigt sein.

## Patentansprüche

1. Transporttank mit einem zylindrischen Hauptteil (11) und gewölbten stirnseitigen Böden (12), die jeweils über ein Stirnringelement (18) und Sattelstücke (23) mit äußere Eckbeschläge (17) tragenden Rahmenteilen (15, 16) verbunden sind, wobei jedes Stirnringelement (18) mit einem parallel zur Tanklängsachse (19) verlaufenden Flansch (20) an den jeweiligen Tankboden (12) angeschweißt ist und jedes Sattelstück (23) mit einem quer zur Achse (19) stehenden dreieckigen Flächenteil (24) an einem radial verlaufenden Flansch (22) des Stirnringelements (18) und mit einem an einer Kante des Flächenteils (24) vorgesehenen Flansch (25) an dem betreffenden Rahmenteil (15, 16) befestigt ist,
dadurch gekennzeichnet,
daß das Stirnringelement (18) als Teilring ausgebildet ist, der über einen Bereich von etwa 90° bis etwa 180° der unteren Tankbodenhälfte verläuft,
daß die Rahmenteile an beiden Stirnbereichen des Tanks (10) jeweils einen unteren Querholm (15), an dessen oberer Fläche die Sattelstücke (23) befestigt sind, und zwei über einen Teil der Tanklänge verlaufende untere Längsholme (16), die jeweils einen weiteren, inneren Eckbeschlag (28) tragen und mit einem den Tank-Hauptteil (11) umgebenden Verstärkungsring (13, 14) verbunden sind, umfassen, und
daß eine weitere Kante des dreieckigen Flächenteils (24) jedes Sattelstücks (23) im wesentlichen tangential zum Tankboden (12) verläuft.

2. Transporttank nach Anspruch 1, dadurch gekennzeichnet, daß die dritte, äußere Kante jedes Sattelstücks (23) schräg nach unten und außen verläuft und mit einem Verstärkungsflansch (26) versehen ist.

3. Transporttank nach Anspruch 1 oder 2, dadurch gekennzeichnet, daß das Stirnringelement (18) in seinem unteren mittleren Bereich über ein rechteckiges, mit einem unteren Flansch auf dem Querholm (15) aufsetzendes Knotenblech (27) abgestützt ist.

4. Transporttank nach einem der Ansprüche 1 bis 3, dadurch gekennzeichnet, daß die Enden des Stirnringelements (18) jeweils an der Mantelfläche eines auf den Tankboden (12) aufgeschweißten Rohrabschnitts (21) ansetzen.

5. Transporttank nach einem der Ansprüche 1 bis 4, dadurch gekennzeichnet, daß jeder Längsholm (16) mit seinem inneren Ende an einem ersten Verstärkungsring (14) und mit einem Zwischenbereich an einem zweiten Verstärkungsring (13) befestigt ist, und daß der innere Eckbeschlag (28) an der Stelle des zweiten Verstärkungsrings (13) mit dem Längsholm (16) verbunden ist.

6. Transporttank nach Anspruch 5, dadurch gekennzeichnet, daß der zwischen den beiden Verstärkungsringen (13, 14) gelegene Bereich jedes Längsholms (16) als Greifkante ausgebildet und mit einem senkrecht nach oben verlaufenden Blechstück (29) versehen ist.

7. Transporttank nach Anspruch 6, dadurch gekennzeichnet, daß das Blechstück (29) über einen angekanteten und im wesentlichen radial nach innen verlaufenden Flächenteil (31) mit einer zwischen den beiden Verstärkungsringen (13, 14) am Tank-Hauptteil (11) befestigten Auflageschiene (32) verbunden ist.

8. Transporttank nach einem der Ansprüche 1 bis 7, dadurch gekennzeichnet, daß der in Tanklängsrichtung gemessene gegenseitige Abstand der äußeren Eckbeschläge (17) 30′ (ca. 9125 mm) und der der inneren Eckbeschläge (28) 20′ (ca. 6058 mm) beträgt.

## Claims

1. A transport tank having a cylindrical body (11) and curved end bottoms (12) each connected by an end ring element (18) and saddle pieces (23) to frame portions (15, 16) carrying outer corner fittings (17), each ring element (18) having a flange (20) extending parallel to the longitudinal tank axis (19) and welded to the respective tank bottom (12), and each saddle piece (23) having a triangular wall portion (24) extending transversely of the axis (19) and connected to a radially extending flange (22) of the end ring element (18), and a flange (25) provided at an edge of the wall portion (24) and fixed to the respective frame portion (15, 16),
characterised in
that the end ring element (18) is formed as a partial ring extending through a range of about 90° to about 180° of the lower half of the tank bottom,
that the frame portions in both end regions of the tank (10) each include a lower transverse beam (15) having its upper surface fixed to the saddle pieces (23) and two lower longitudinal beams (16) extending over part of the tank length and each carrying a further, inner corner fitting (28) and connected to a reinforcing ring (13, 14) surrounding the tank body (11), and
that a further edge of the triangular wall portion (24) of each saddle piece (23) extends substantially tangentially of the tank bottom (12).

2. The transport tank of claim 1, characterised in that the third, outer edge of each saddle piece (23) is inclined downwardly and outwardly and is formed with a stiffening flange (26).

3. The transport tank of claim 1 or 2, characterised in that the end ring element (18) has its lower central portion supported by a rectangular junction plate (27) which has a lower flange sitting on the transverse beam (15).

4. The transport tank of any of claims 1 to 3, characterised in that the ends of the end ring element (18) are each joined to the peripheral surface of a tubular element (21) welded to the tank bottom (12).

5. The transport tank of any of claims 1 to 4, characterised in that each longitudinal beam (16) has its inner end fixed to a first reinforcing ring (14) and an intermediate portion fixed to a second reinforcing ring (13), and that the inner corner fitting (28) is connected to the longitudinal beam (16) at the location of the second reinforcing ring (13).

6. The transport tank of claim 5, characterised in that the portion of each longitudinal beam (16) disposed between the two reinforcing rings (13, 14) is formed as a grappler edge and provided with an sheet metal piece (29) extending vertically upwardly.

7. The transport tank of claim 6, characterised in that the sheet metal piece (29) has a bent wall portion (31) extending substantially radially inwardly and connected to a support bar (32) fixed to the tank body (11) between the two reinforcing rings (13, 14).

8. The transport tank of any of claims 1 to 7, characterised in that the mutual spacing, as measured in the longitudinal direction of the tank, is 30′ (approx. 9125 mm) between the outer corner fittings (17) and is 20′ (approx. 6058 mm) between the inner corner fittings (28).

## Revendications

1. Citerne de transport, comprenant une partie principale cylindrique (11) et des fonds bombés (12) sur les côtés frontaux, qui sont respectivement assemblés, par l'intermédiaire d'un élément annulaire frontal (18) et de pièces d'appui (23), à des ferrures d'angle extérieures (17) d'éléments de bâti porteurs (15, 16), chaque élément annulaire frontal (18) étant soudé au fond de citerne respectif (12) par une aile (20) s'étendant parallèlement à l'axe longitudinal (19) de la citerne, et chaque pièce d'appui (23) étant fiée d'une part, par une partie plane triangulaire (24) disposée transversalement à l'axe (19), à une aile (22), s'étendant radialement, de l'élément annulaire frontal (18), et d'autre part, par une bride (25) prévue sur un côté de la partie plane (24), à l'élément de bâti concerné (15, 16),
**caractérisée**
en ce que l'élément annulaire frontal (18) est configuré en couronne partielle, s'étendant sur une zone d'environ 90 ° à environ 180 ° de la moitié inférieure du fond de citerne,
en ce que les éléments de bâti présents dans les deux régions frontales de la citerne (10) comprennent respectivement une traverse inférieure (15), sur la face supérieure de laquelle sont fiées les pièces d'appui (23), et deux longerons inférieurs (16), qui s'étendent sur une partie de la longueur de la citerne, portent chacun une ferrure d'angle supplémentaire, intérieure (28) et sont assemblés à des couronnes de renforcement (13, 14) entourant la partie principale (11) de la citerne,
et en ce qu'un autre côté de la partie plane triangulaire (24) de chaque pièce d'appui (23) s'étend sensiblement tangentiellement au fond de citerne (12).

2. Citerne de transport selon la revendication 1, caractérisée en ce que le troisième côté, extérieur de chaque pièce d'appui (23) s'étend en oblique vers le bas et vers l'extérieur et est pourvu d'une bride de renforcement (26).

3. Citerne de transport selon la revendication 1 ou 2, caractérisée en ce que l'élément annulaire frontal (18) s'appuie, dans sa région médiane inférieure, sur une plaque d'éclissage rectangulaire ( 27 ), reposant par une bride inférieure sur la traverse (15).

4. Citerne de transport selon l'une des revendications 1 à 3, caractérisée en ce que les extrémités de l'élément annulaire frontal (18) sont respectivement jointes à la face d'enveloppe d'un élément tubulaire (21) soudé sur le fond de citerne (12).

5. Citerne de transport selon l'une des revendications 1 à 4, caractérisée en ce que chaque longeron (16) est fixé par son extrémité intérieure à une première couronne de renforcement (14) et par une région intermédiaire à une seconde couronne de renforcement (13), et en ce que la ferrure d'angle intérieure (28) est assemblée au longeron (16) à l'endroit de la seconde couronne de renforcement (13).

6. Citerne de transport selon la revendication 5, caractérisée en ce que la région de chaque longeron (16) située entre les deux couronnes de renforcement (13, 14) est configurée en face de prise et dotée d'une pièce de tôle (29) s'étendent perpendiculairement vers le haut.

7. Citerne de transport selon la revendication 6, caractérisée en ce que la pièce de tôle (29) est assemblée, par une partie plane (31) repliée, s'étendant sensiblement radialement vers l'intérieur, à une barre d'appui (32) fixée sur la partie principale (11) de la citerne entre les deux couronnes de renforcement (13, 14).

8. Citerne de transport selon l'une des revendications 1 à 7, caractérisée en ce que l'écartement, mesuré dans la direction longitudinale de la citerne, des ferrures d'angle extérieures (17) est égal à 30 pieds (environ 9125 mm) et celui des ferrures d'angle intérieures (28) à 20 pieds (environ 6058 mm).
